# FASCICULE DE BREVET EUROPEEN

(11) **EP 1 385 411 B1**
(45) Date de publication et mention de la délivrance du brevet: **02.04.2008**
(21) Numéro de dépôt: 02764072.1
(22) Date de dépôt: 19.03.2002
(51) Int. Cl.: A47L 9/10

(54) **DISPOSITIF DE COMPACTAGE DES DECHETS DANS UN ASPIRATEUR**
VORRICHTUNG ZUM VERDICHTEN VON ABFALL IN EINEM STAUBSAUGER
DEVICE FOR COMPACTING WASTE IN A VACUUM CLEANER

(30) Priorité: 09.04.2001 FR 0104826
(43) Date de publication de la demande: 04.02.2004
(73) Titulaire: SEB S.A., 69130 Ecully (FR)
(72) Inventeur: BURON, Jacky, F-27950 La Chapelle Reanville (FR); SOEN, Alain, F-27950 Saint Marcel (FR)
(74) Mandataire: Kiehl, Hubert
(86) Numéro de dépôt international: PCT/FR2002/000954
(87) Numéro de publication internationale: WO 2002/085175

(56) Documents cités:
- WO-A-00/54644
- DE-A- 3 825 773
- US-A- 2 714 426
- US-A- 4 346 653
- US-A- 5 144 889
- PATENT ABSTRACTS OF JAPAN vol. 003, no. 020 (M-049), 20 février 1979 (1979-02-20) -& JP 53 145360 A (MITSUBISHI ELECTRIC CORP), 18 décembre 1978 (1978-12-18)

## Description

La présente invention concerne un dispositif de compactage des déchets dans un appareil récupérateur de déchets de type aspirateur.

Les déchets séparés dans un aspirateur sont souvent stockés, soit dans le sac filtrant, soit dans un bac étanche, selon le dispositif de séparation utilisé. Il est fréquemment constaté que les déchets accumulés occupent un volume important comparativement à leur encombrement respectif. Il est ainsi régulièrement nécessaire de changer ou de vider le sac ou le bac alors que ce dernier ne paraît pas avoir été utilisé pleinement.

Par ailleurs, lors d'un changement de sac ou lors du vidage du bac, la poussière fine a tendance à être rejetée si aucun dispositif particulier n'est utilisé pour prévenir un tel rejet dans l'environnement.

On connaît, par le document US 2,714,426, un dispositif permettant, dans un aspirateur, de comprimer la poussière dans un sac étanche. Pour ce faire, un mécanisme monté étanche comprend un organe de manipulation qui peut coulisser verticalement contre l'action d'un ressort. Un élément de compression conique est disposé au bout d'un bras vertical lié à l'organe de manipulation. En actionnant l'organe de manipulation verticalement, on permet à l'élément de compression conique de venir tasser la poussière dans le sac étanche.

Ce dispositif permet, certes, de compacter la poussière et donc d'augmenter la longévité des conteneurs utilisé, mais présente un certain nombre d'inconvénients, notamment celui d'un mécanisme complexe et d'un résultat de compression aléatoire. Par ailleurs, la plus grande partie du mécanisme est disposé à l'intérieur du circuit aéraulique, et donc du circuit de poussières, ce qui peut occasionner des dysfonctionnements du dispositif de compactage ou un besoin d'entretien très suivi.

On connaît également, par le document DE 38 25 773, l'utilisation de moyens de convoyage des déchets séparés dans un aspirateur de type cuve. Ce convoyage, vers un sac étanche, est assuré, soit par une vis hélicoïdale, soit par un piston, actionnés par un organe de commande. Les moyens utilisés ne permettent cependant que de faire transiter les déchets de la cuve vers le sac récupérateur de déchets avec un simple effet de tassement par la vis ou le piston, ce qui ne permet que de faiblement gagner du volume de stockage. Ces moyens permettent également d'acheminer la poussière fine vers le sac étanche mais il existe toujours un risque que cette poussière fine puisse être rejetée dans l'atmosphère, notamment lors de l'ouverture du dispositif ou bien lors de la compression, voire si le sac vient à se percer, par exemple lors de l'acheminement, par le piston ou par la vis, de déchet(s) présentant des arêtes vives.

Le document WO 00/54644 présente, quant à lui, un procédé permettant de vider les poussières présentes dans un premier contenant d'aspirateur, dans un deuxième contenant amovible relié de façon étanche audit premier contenant. Cependant l'encombrement et la mécanique associés à ces contenants ne semblent pas compatibles avec l'utilisation de ces dispositifs dans le domaine des aspirateurs ménagers. Dans une variante, le premier contenant comporte, à l'une de ses extrémités, un filtre permettant de retenir une partie de la poussière séparée de l'air d'aspiration. Le premier contenant comporte, en sa partie inférieure, un orifice de vidange obturé par une trappe. Avant l'opération de vidange, le premier contenant est couplé par son orifice de vidange de façon hermétique à l'orifice de remplissage du deuxième contenant d'évacuation. La poussière collectée dans le premier contenant est alors cédée au deuxième contenant qui est amovible. Un tel procédé permet de vider le premier contenant sans provoquer de nuages de poussières. Plusieurs variantes de mise en oeuvre de l'invention sont proposées, parmi lesquelles figurent des moyens pour comprimer les déchets, par un piston portant le filtre de séparation des déchets. Une variante décrit la possibilité d'ajouter un agglutinant pour réaliser de petites "briques" de saletés agglomérées.

Ce dispositif permet de compacter les déchets aspirés tout en permettant d'agglutiner la poussière fine. Un des inconvénients majeurs de ce type de réalisation repose, lors de la compression, sur l'évacuation de l'air dans le volume à comprimer. Cet air est expulsé au travers du filtre, ce qui peut, d'une part, entraîner une dégradation rapide d'un tel filtre, et d'autre part, rendre l'opération dépendante du degré de colmatage du filtre, notamment en ce qui concerne les efforts à fournir, par l'utilisateur, pour arriver à comprimer les déchets. Il se peut même que l'opération de compression échoue si le filtre vient à se colmater totalement.

L'un des buts de la présente invention est de résoudre les problèmes soulevés par l'art antérieur, en apportant des solutions simples et d'un coût de mise en oeuvre relativement faible.

La présente invention est atteinte à l'aide d'un dispositif de compression des déchets aspirés dans un aspirateur et séparés du flux d'aspiration, comprenant:
- un récipient de stockage des déchets de section constante comportant une ouverture d'admission des déchets,
- un piston pouvant coulisser dans le récipient, le long des parois générées par la section constante sur une longueur déterminée, ledit piston étant en liaison sensiblement étanche avec lesdites parois,
caractérisé en ce que le dispositif comporte une coupelle de réception de liquide, ladite coupelle étant en liaison aéraulique d'une part avec le récipient et d'autre part avec l'extérieur par l'intermédiaire d'une soupape.

La proposition d'un dispositif à piston pour comprimer les déchets aspirés, permet un gain de place important par la minimisation du volume des déchets aspirés, une fois comprimés.

De plus, en proposant une liaison aéraulique entre le récipient de stockage et une coupelle contenant un liquide lors de l'étape de compression, on permet d'évacuer l'air du récipient lors de la compression en retenant les poussières par barbotage à travers le liquide, sans risque de colmatage, ce qui évite de générer des perturbations lors de la compression des déchets.

Un tel dispositif permet donc, tout en laissant sortir l'air, d'éviter toute fuite de poussière, et notamment de poussière fine, lorsque l'on comprime les déchets accumulés, tout en proposant un moyen pour éviter le rejet de poussière fine dans l'air par le maniement du récipient lors de son vidage.

Par ailleurs, la soupape permet d'évacuer l'air lors de la compression des déchets, tout en évitant de créer une fuite d'air dans le circuit d'aspiration lors du fonctionnement de l'aspirateur, par ce conduit ouvert vers l'extérieur.

Selon un mode de réalisation préféré de l'invention, la coupelle est située à l'opposé du piston, ce qui simplifie l'architecture du dispositif.

Selon un mode de réalisation préféré de l'invention, la section constante du récipient s'étend sensiblement verticalement, le récipient étant disposé sensiblement verticalement sur la coupelle.

La disposition verticale du dispositif de compression peut en effet être préférée à une disposition inclinée ou horizontale, quoique possible techniquement, par l'effet de gravité résultante qui entraîne une répartition plus homogène des déchets selon la direction de compression. La disposition horizontale peut être souhaitée pour un gain de place du dispositif dans l'appareil de récupération des déchets.

De plus, en disposant alors la coupelle au voisinage des déchets accumulés, on permet également, la récupération du liquide introduit et le mouillage de ces déchets par capillarité, le liquide remontant de la coupelle dans le récipient pour favoriser l'agglomération des déchets entre eux lors de la compression.

Avantageusement, la coupelle du dispositif de compression des déchets comporte des moyens de guidage des parois verticales du récipient pour sa mise en place précise dans ladite coupelle.

Cet agencement permet notamment de maintenir le récipient dans la coupelle lors de l'opération de compression des déchets. Il permet également de centrer le récipient dans la coupelle ou de l'excentrer selon les positions de l'ouverture ou des ouvertures afin de contrôler au mieux l'évacuation de l'air du récipient lors de la compression par le piston.

Selon une variante de réalisation, les moyens de guidage sont constitués de parois verticales comportant au moins une ouverture, en liaison avec au moins une ouverture ménagée dans le récipient, permettant de contrôler l'évacuation de l'air du récipient de stockage et de réduire les turbulences occasionnées par le passage de l'air.

La liaison aéraulique entre la coupelle et le récipient peut être avantageusement réalisée par des crénelures ménagées dans la partie inférieure du récipient et/ou de la paroi verticale de guidage lorsque celle-ci est présente. Cette disposition permet de répartir l'évacuation de l'air et éventuellement du liquide, aboutissant à une compression plus homogène des déchets.

Selon une architecture préférée de réalisation, la coupelle constitue le fond du récipient de stockage des déchets, qui, telle un bouchon, vient fermer ledit récipient. Cette architecture est particulièrement avantageuse dans la mesure où le récipient peut donc être totalement ouvert en sa partie inférieure qui constitue alors une ouverture privilégiée pour l'évacuation des déchets agglomérés.

Cette architecture est compatible avec la conformation en créneaux de la partie inférieure du récipient et/ou de la paroi verticale de guidage.

Selon une autre variante de réalisation de l'invention, la partie inférieure du récipient de stockage comporte une partie horizontale percée d'orifices. L'évacuation de l'air lors de la compression est ainsi répartie sur une multitude d'orifices dans le même plan de compression, ce qui permet une évacuation importante de l'air, tout en permettant une répartition homogène du liquide remontant depuis la coupelle vers les déchets du récipient.

Selon une mise en oeuvre préférée de l'invention, au moins un joint d'étanchéité est disposé entre le piston et les parois verticales du récipient. Il est alors préférable que les parois du récipient ne présentent pas de rupture de courbe afin de garantir l'étanchéité par ledit joint. Avantageusement, le récipient est cylindrique.

Une variante préférée de réalisation de l'invention utilise un joint d'étanchéité racleur pour nettoyer la surface interne du cylindre ou du filtre comme il sera expliqué ultérieurement.

Selon l'invention, le piston comporte un organe de commande accessible par l'utilisateur et relié au piston au travers d'un couvercle du récipient ménagé à cet effet. La commande du piston peut être actionnée mécaniquement par l'utilisateur, ou bien ce dernier peut mettre en marche, par l'intermédiaire d'un interrupteur, un moteur permettant la descente du piston dans le récipient, un capteur de pression ou de couple permettant d'arrêter le moteur lorsqu'un certain taux de compression est atteint ou lorsqu'une certaine force d'opposition à l'avancée du piston est atteinte.

Avantageusement, le piston comporte un dispositif de projection de liquide dans le récipient. Cette particularité permet un meilleur compactage des déchets en favorisant leur agglomération.

Préférentiellement, le dispositif de projection de liquide comporte un circuit d'amenée de liquide jusqu'à des orifices régulièrement répartis et débouchant sur la face du piston disposée en regard des déchets à comprimer. Une telle disposition permet de répandre uniformément le liquide sur les déchets à compacter, tout en ne compliquant pas le dispositif général. La projection de liquide peut être commandée par l'utilisateur ou bien être déclenchée automatiquement par la descente du piston par exemple préalablement à la compression ou lors de la compression.

Dans une variante de réalisation, les opérations de projection de liquide et de compression des déchets sont automatiques.

Avantageusement, un produit gélifiant ou se solidifiant soit avec le temps, soit à l'air, soit à la chaleur ou à la lumière est associé au liquide, permettant une meilleure agglomération des déchets.

Avantageusement, le dispositif de compression des déchets est associé à des moyens d'éjection des déchets sous la forme de déchets agglomérés, sur simple demande de l'utilisateur.

Un tel dispositif trouve son application préférentiellement dans des appareils de récupération de déchets où la séparation des déchets est réalisée par un dispositif de type cyclonique ou inertiel. Un tel dispositif est alors disposé dans le circuit de collecte des déchets.

La présente invention n'est cependant pas limitée à ce seul type d'application, les parois du récipient du dispositif de compression des déchets pouvant être constituées au moins partiellement d'un filtre et constituer un moyen de séparation des déchets.

Avantageusement selon cette configuration, les parois sont constituées d'un support en plastique poreux sur lequel est déposé un film PTFE expansé, ce qui permet, non seulement d'offrir une surface importante de filtration, mais également, par le film PTFE, d'avoir une surface pouvant être nettoyée facilement et sur laquelle les déchets ne s'accrochent que difficilement.

La présente invention sera comme illustrée par la description qui va suivre, faisant référence aux dessins annexés, donnés à titre d'exemples non limitatifs, parmi lesquels :
- la figure 1 présente schématiquement, dans une vue en coupe, le principe de l'invention,
- la figure 2 est une vue de dessous du piston isolé des autres parties constitutives de l'invention,
- la figure 3 représente un détail de construction d'un mode de réalisation de la coupelle récepteur du récipient à déchets,
- les figures 4a et 4b présentent des détails de deux autres modes de réalisation de la liaison aéraulique entre la coupelle et le récipient,
- la figure 5 illustre la mise en oeuvre de l'invention dans un aspirateur comportant un dispositif de séparation des déchets par centrifugation,
- la figure 6 est une vue schématique, en coupe, de l'invention selon une variante de réalisation utilisant un filtre à poussières,
- la figure 7 montre une autre mise en oeuvre possible de l'invention dans un aspirateur comportant un dispositif de séparation des déchets par un filtre à poussières,
- la figure 8 présente des variantes de principe de réalisation de la présente invention.

Une des formes de réalisation de l'invention, telle qu'illustrée figure 1, comprend un récipient à déchets 1 comportant une paroi 2 cylindrique. Ce récipient comporte également une ouverture latérale 8, par laquelle les déchets 9 aspirés sont introduits, selon la direction F₈, dans ie récipient 1. La partie inférieure du récipient 1 comporte au moins une ouverture, tel qu'il sera expliqué par la suite de la description.

Afin de comprimer les déchets accumulés, le récipient 1 est doté d'un piston 12 pouvant coulisser le long de la paroi cylindrique 2, contre la force de frottement d'au moins un joint 14 circulaire logé dans une rainure ménagée sur la périphérie du piston 12.

Selon une forme simple de réalisation de l'invention, un bras d'actionnement 10 du piston 12 débouche avantageusement du récipient 1 dans sa partie supérieure formant couvercle. Ce bras d'actionnement est accessible par l'utilisateur pour réaliser la compression des déchets accumulés.

Une des particularités de l'invention réside dans l'utilisation d'une coupelle 6 fermée qui est remplie d'un liquide 16 lorsque l'on désire comprimer les déchets accumulés. En disposant alors le récipient 1 dans la coupelle 6 remplit de liquide 16, on établit, par l'ouverture ou les ouvertures du récipient 1, une liaison entre l'intérieur du récipient et le liquide.

Selon l'exemple illustré à la figure 1, la coupelle 6 comporte un conduit 13 relié à l'extérieur du circuit d'aspiration voire à l'extérieur de l'appareil, par une soupape 15. Cette dernière permet une circulation d'air uniquement de l'intérieur vers l'extérieur de la coupelle 6. Des zones d'étanchéité sont donc prévues entre la coupelle 6 et le récipient 2 pour que le seul passage de l'air possible de l'intérieur du récipient vers l'extérieur du dispositif, au niveau de la coupelle, ne soit réalisé qu'au travers de la soupape 15.

La coupelle 6 comporte par ailleurs, sur cet exemple de réalisation, des parois verticales 4 de guidage du récipient 1. Ces parois peuvent comporter des moyens de verrouillage du récipient sur la coupelle 6, par exemple par un système quart de tour ou de type baïonnette. Un tel système de verrouillage est présenté figure 3, l'échancrure 23 permettant le verrouillage du récipient 1, ce dernier possédant un ergot latéral entrant en liaison avec ladite échancrure lors du positionnement du récipient dans la coupelle 6. Selon ce schéma de verrouillage, on disposera, préférentiellement, au moins deux échancrures et au moins deux ergots.

Un tel système de verrouillage peut également être utilisé pour créer une ouverture, dans la paroi 4, vers le liquide 16, le verrouillage du récipient dans l'échancrure 23 permettant, par l'ouverture 21 résultante ou une partie de celle-ci, de créer une communication aéraulique entre les déchets à l'intérieur du récipient, et le liquide alors contenu dans la coupelle 6.

Selon une caractéristique additionnelle de la présente invention, le piston 12 comporte un dispositif de projection de liquide à l'intérieur du récipient 1. Ce dispositif, en référence aux figures 1 et 2, comporte un circuit 18 d'amenée du liquide terminé par des orifices 20 disposés, préférentiellement de façon régulière, sur la surface du piston 12 faisant face aux déchets accumulés. Le circuit 18 d'amenée du liquide peut être situé à l'intérieur du bras d'actionnement 10, tel que représenté, ou bien à l'extérieur.

Ce circuit 18 peut éventuellement être relié à un réservoir contenant le liquide à projeter, tel qu'il est schématiquement représenté figure 8 par une poire d'injection 190.

Dans une variante améliorée de l'invention, le circuit d'amenée du liquide est relié à une pompe afin d'envoyer, sous pression le liquide dans le récipient, permettant notamment d'éventuellement déboucher les orifices susceptibles de se colmater lors de la compression du piston sur les déchets.

Selon une mise en oeuvre simplifiée de l'invention, le récipient est totalement ouvert dans sa partie inférieure et la liaison avec le liquide 16 est réalisée, soit sous la paroi 4, soit au travers de ladite paroi, par exemple en profitant de l'ouverture générée par le système de verrouillage lorsqu'il est présent.

La figure 4a présente une configuration possible de la partie inférieure de la paroi cylindrique 196 du récipient à déchets en proposant une multitude d'ouvertures 197 sous une forme quelconque, telle des créneaux, comme illustré à la présente figure. Ces ouvertures sont avantageusement réparties régulièrement sur la périphérie de la paroi 196. Lorsque des parois de guidage du récipient sont présentes au niveau de la coupelle, des ouvertures sont alors ménagées dans lesdites parois de guidage afin de mettre en correspondance aéraulique l'intérieur de la coupelle avec l'intérieur du récipient.

La figure 4b présente une autre variante de mise en oeuvre de l'invention, où une paroi horizontale 41 complète, en plus des parois 40 verticales de guidage, l'accueil du récipient 1. Cette paroi horizontale est percée d'une multitude d'orifices 22 et est disposée de telle manière qu'une lame de liquide 161 soit présente sous cette paroi.

Selon le mode opératoire, en référence aux figures 1 à 4, lorsque suffisamment de poussières se sont accumulées dans le récipient 1, du liquide est introduit dans le récipient, par exemple au travers des orifices 20 du piston 12 tel que mentionné, bien que tout autre procédé soit possible. Cette opération peut être effectuée manuellement ou automatiquement, avec éventuellement un contrôle du niveau de liquide.

Lorsque suffisamment de liquide a été introduit dans le récipient, au point qu'un surplus de liquide se trouve dans la coupelle (6, 61), le piston est alors lentement entraîné vers le bas, selon la direction F₂, soit manuellement, soit automatiquement par un moteur, voire en utilisant les pressions et dépressions délivrées par l'aspirateur. Un complément de liquide peut être éventuellement effectué à cette étape du procédé.

Lors de la compression, une quantité importante d'air est expulsée par les orifices (21, 22, 201), selon la direction Fₐ illustrée figure 4b, en entraînant les plus fines particules avec lui. Cet air barbote alors à travers le liquide 16 se trouvant dans la coupelle (6, 61) . Grâce au faible débit de l'air au travers des orifices (21, 22, 201), la majorité des particules est retenue dans le liquide 16. Le liquide 16 peut contenir un agent mouillant pour améliorer l'efficacité du filtre ainsi constitué. Des chicanes favorisant un brassage de l'air dans le liquide peuvent être placées sur le parcours de l'air. L'air épuré est ensuite expulsé par la soupape 15 du tube 13.

Dans le même temps, le liquide 16 imprègne les poussières et déchets 9 par remontée au travers des orifices (21, 22, 201), selon la direction Fₑ, essentiellement par capillarité. Cette introduction de liquide par la partie inférieure du récipient favorise le compactage et la tenue entre eux des déchets compactés, en complément de la pulvérisation par les orifices 20 du piston 12 d'un produit liquide.

La taille des ouvertures d'évacuation de l'air est judicieusement déterminée. Une taille d'ouvertures trop petite rendrait difficile la compression, tout en ne favorisant pas la remontée du liquide dans le récipient. Au contraire, une taille d'ouvertures trop importante, permettrait, certes, une évacuation rapide de l'air, mais risquerait d'engendrer une remontée trop importante de liquide et/ou une expulsion trop rapide de l'air à travers le liquide ne permettant pas une bonne rétention des poussières fines dans le liquide. Selon le liquide utilisé, son pouvoir mouillant et sa viscosité, la taille des ouvertures est comprise entre quelques dizaines de µm et quelques mm.

Lorsque la compression est terminée, c'est-à-dire par exemple, lorsque le piston rencontre une force d'opposition déterminée, il suffit de retirer l'agrégat de poussières ainsi formé, soit à l'aide du piston, par une pression supplémentaire sur ce dernier, après avoir retiré la coupelle, soit en retirant le piston et en faisant ressortir l'agrégat 17 formé par l'orifice laissé ouvert par l'absence du piston. Le liquide contenu dans la coupelle (6, 61) peut être également jeté et la coupelle nettoyée remise en place.

Les liquides utilisés sont préférentiellement de l'eau à laquelle il est possible d'ajouter des produits anti-microbiens ou désinfectants, tel de l'eau de javel, pour éviter le développement microbien, voire un produit acaricide. On peut également rendre le liquide plus ou moins visqueux pour ajuster un fonctionnement optimum du dispositif.

L'avantage d'utiliser un liquide, voire de l'eau, pour filtrer l'air expulsé par la compression est que l'eau est disponible facilement et ne nécessite pas le remplacement ou le nettoyage délicat d'un filtre.

Le liquide peut contenir un produit gélifiant, voire se solidifiant au contact de l'air ou avec le temps ou même sous l'effet de la lumière ou de la chaleur. Un tel produit peut être mis en addition dans le liquide ou bien introduit préalablement au liquide dans le récipient, par exemple sous la forme d'une poudre.

La figure 5 montre un premier exemple d'application de l'invention dans le circuit de collecte des déchets séparés par un dispositif 30 de type inertiel. Un tel dispositif a déjà été décrit, notamment dans la demande FR 2 778 546. Pour résumer, le dispositif 30 est relié, d'une part par son conduit 38, à un groupe d'aspiration, et d'autre part, par son embouchure 32, à la surface à nettoyer. Les déchets sont donc aspirés par l'embouchure 32, et pénètrent dans un premier conduit 34 où ils sont mis en rotation par une vis 35. Les déchets prennent donc un mouvement de rotation, selon la flèche indiquée en pointillés. Ils pénètrent ensuite dans une chambre 36 comportant le conduit 38 sensiblement dans l'axe de la vis 35.

Les déchets, mis en rotation, sont alors séparés du flux d'air qui poursuit sa course par le conduit 38 selon la direction F₃₈, tandis que les déchets tombent par inertie et par gravité sur le plan incliné 81 pour pénétrer dans le dispositif de compactage 101 selon la direction F₈₁.

Dans le cadre de la présente invention, des dispositifs d'entraînement peuvent être utilisés pour acheminer les déchets séparés vers le récipient, par exemple par un tapis roulant ou par un système de vis hélicoïdale ou vis d'Archimède tournant autour de son axe à faible vitesse.

Les figures 6 et 7 présentent d'autres exemples de mise en oeuvre de l'invention dans des appareils comportant une séparation des déchets par un filtre.

Ainsi, dans la figure 6, le dispositif 102 de compactage se différencie des dispositifs présentés précédemment par la présence d'un filtre 50 en couronne, logé dans la paroi cylindrique 200. Le dispositif est alors inséré dans le circuit aéraulique d'aspiration et l'air pénétrant avec les déchets par l'embouchure 8 est filtré par le filtre 50. Une tubulure cylindrique (non représentée) dans la partie supérieure du dispositif permet d'acheminer l'air filtré vers le groupe d'aspiration.

Lors de la descente du piston, les joints 140 viennent racler la surface du filtre 50, favorisant son décolmatage. Ces joints présentent alors préférentiellement une forme de lèvre pour favoriser cet effet de raclage, voire décolmatage du filtre 50.

Une variante de cette disposition du filtre est présentée figure 7 dans une vue de dessus. Au sein du dispositif 103, le filtre 501 n'est plus en couronne sur la paroi du récipient mais est agencé selon un arc de cercle sur une partie de la périphérie de la paroi cylindrique 201. Un conduit 502 achemine alors l'air filtré vers le groupe d'aspiration. Ce schéma simplifié permet une structure allégée du dispositif pour un démontage facile lors du vidage du récipient.

La présente invention n'est pas limitée à l'utilisation d'un filtre à liquide situé en partie basse du récipient de stockage des déchets, mais couvre également, d'une manière plus générale tout dispositif de compactage des déchets où l'air est expulsé, soit par la partie inférieure du récipient tel qu'il a été précédemment expliqué, soit par la partie supérieure, c'est à dire au travers du piston.

Ainsi, dans la variante de réalisation présentée figure 8, le récipient à déchets 100 ne comporte pas d'ouvertures en sa partie inférieure pour évacuer l'air lors de l'opération de compression des déchets accumulés. Il est donc hermétiquement clos en sa partie inférieure, par un fond amovible ou inamovible. Le présent exemple montre un fond 140 amovible permettant, en le retirant de faciliter l'évacuation des déchets compactés.

Selon cette configuration, l'évacuation de l'air est réalisée au travers du piston 120 qui comporte une liaison aéraulique par un conduit 11 en relation, d'une part avec l'intérieur du récipient 100, et d'autre part avec l'intérieur d'une coupelle 170 contenant le liquide 16. La coupelle est fermée par un couvercle duquel émerge une tubulure 130 surmontée d'une soupape 150 telle que précédemment expliqué à la figure 1.

La présente variante n'est pas limitée à la disposition du filtre à liquide dans le piston, mais englobe également les configurations où le filtre à barbotage est localisé hors du système de compression voire d'aspiration, mais où l'évacuation d'air lors de la compression est réalisée par une tubulure traversant le piston.

Ce principe d'architecture peut être utilisé dans des appareils comportant une séparation des déchets par un filtre, tel que présentés aux figures 6 et 7.

L'étape de compression reste sensiblement similaire à ce qui a déjà été évoqué, bien que le remplissage de la coupelle 170 soit indépendant de la quantité de liquide projetée sur les déchets à compacter.

Le principe de l'invention consiste donc à utiliser un dispositif de piston associé à une projection de liquide afin de comprimer et de compacter des déchets, ladite compression étant réalisée en liaison aéraulique avec une coupelle contenant un liquide afin, non seulement d'expulser l'air du récipient, mais également de prévenir toute fuite de particules, et notamment les particules fines, lors de l'opération de compression des déchets.

Cette coupelle, lorsqu'elle est située à proximité des déchets accumulés, et notamment lorsqu'elle constitue le fond du récipient, permet également l'imprégnation des déchets par la remontée d'une partie du liquide dans le récipient contenant les déchets, afin d'uniformiser la répartition du liquide au sein des déchets.

## Revendications

1. Dispositif de compression des déchets aspirés dans un aspirateur et séparés du flux d'aspiration, comprenant :
- un récipient (1, 100, 101, 102, 103) de stockage des déchets (9) de section constante comportant une ouverture (8, 81) d'admission des déchets (9),
- un piston (12, 120) pouvant coulisser dans le récipient, le long des parois (2, 196, 200, 201) générées par la section constante sur une longueur déterminée, ledit piston (12, 120) étant en liaison sensiblement étanche avec lesdites parois (2, 196, 200, 201),
**caractérisé en ce que** le dispositif comporte une coupelle (6, 61, 170) de réception de liquide (16), ladite coupelle (6, 61, 170) étant en liaison aéraulique d'une part avec le récipient (1, 100, 101, 102, 103) et d'autre part avec l'extérieur par l'intermédiaire d'une soupape (15, 150).

2. Dispositif de compression des déchets selon la revendication précédente, **caractérisé en ce que** la coupelle (6, 61) est située à l'opposé du piston (12).

3. Dispositif de compression des déchets selon l'une des revendications précédentes, **caractérisé en ce que** la section constante du récipient (1, 100, 101, 102, 103) s'étend sensiblement verticalement, le récipient étant disposé sensiblement verticalement sur la coupelle (6, 61).

4. Dispositif de compression des déchets selon la revendication précédente, **caractérisé en ce que** la coupelle (6, 61) comporte des moyens de guidage des parois verticales du récipient pour sa mise en place précise dans ladite coupelle.

5. Dispositif de compression des déchets selon la revendication précédente, **caractérisé en ce que** les moyens de guidage sont constitués de parois verticales (4, 40) comportant au moins une ouverture (21, 22) en liaison avec au moins une ouverture ménagée dans le récipient.

6. Dispositif de compression des déchets selon la revendication précédente, **caractérisé en ce que** la partie inférieure de la paroi verticale (196) est crénelée.

7. Dispositif de compression des déchets selon l'une des revendications 5 ou 6, **caractérisé en ce que** la coupelle (6, 61) constitue le fond du récipient (1, 101, 102, 103) de stockage des déchets (9).

8. Dispositif de compression des déchets selon l'une des revendications 1 à 6, **caractérisé en ce que** la partie inférieure du récipient (1, 101, 102, 103) de stockage comporte une partie horizontale percée d'orifices.

9. Dispositif de compression des déchets selon l'une des revendications 1 à 8, **caractérisé en ce que** le récipient (1, 100, 101, 102, 103) est cylindrique et comporte au moins un joint d'étanchéité (14, 140) disposé entre le piston (12, 120) et les parois verticales du récipient (1, 100, 101, 102, 103).

10. Dispositif de compression des déchets selon l'une des revendications 1 à 9, **caractérisé en ce que** le piston (12, 120) comporte un organe de commande (10) accessible par l'utilisateur et relié au piston (12, 120) au travers d'un couvercle du récipient ménagé à cet effet.

11. Dispositif de compression des déchets selon l'une des revendications 1 à 10, **caractérisé en ce que** le piston (12, 120) comporte un dispositif de projection de liquide (6) dans le récipient.

12. Dispositif de compression des déchets selon la revendication précédente, **caractérisé en ce que** le dispositif de projection de liquide (6) comporte un circuit d'amenée de liquide (18) jusqu'à des orifices (20) régulièrement répartis et débouchant sur la face du piston (12, 120) disposée en regard des déchets (9) à comprimer.

13. Dispositif de compression des déchets selon la revendication précédente **caractérisé en ce que** la projection de liquide (6) est commandée par l'utilisateur.

14. Dispositif de compression des déchets selon la revendication 12, **caractérisé en ce que** la projection de liquide (6) est automatiquement commandée par le mouvement du piston (12, 120).

15. Dispositif de compression des déchets selon la revendication 12, **caractérisé en ce que** les opérations de projection de liquide (6) et de compression des déchets (9) sont automatiques.

16. Dispositif de compression des déchets selon l'une des revendications précédentes, **caractérisé en ce qu'**un produit gélifiant ou se solidifiant soit avec le temps, soit à l'air, soit à la chaleur ou à la lumière est associé au liquide (9).

17. Dispositif de compression des déchets selon l'une des revendications précédentes, **caractérisé en ce que** le liquide (9) utilisé est de l'eau.

18. Dispositif de compression des déchets selon la revendication précédente, **caractérisé en ce qu'**il contient de l'eau de javel ou un produit désinfectant en additif.

19. Dispositif de compression des déchets selon l'une des revendications précédentes, **caractérisé en ce qu'**il est associé à des moyens d'éjection des déchets sous la forme de déchets agglomérés (17).

20. Dispositif de compression des déchets selon l'une des revendications précédentes, **caractérisé en ce qu'**il est disposé dans le circuit de collecte des déchets séparés par un dispositif de type cyclonique ou inertiel (30).

21. Dispositif de compression des déchets selon l'une des revendications 1 à 19, **caractérisé en ce que** les parois (200, 201) du récipient (102, 103) sont constituées au moins partiellement d'un filtre (50, 501).

22. Dispositif de compression des déchets selon la revendication précédente, **caractérisé en ce que** les parois sont constituées d'un support en plastique poreux sur lequel est déposé un film PTFE expansé.

## Claims

1. A device for compressing waste sucked into a vacuum cleaner and separated from the suction stream, the device comprising:
· a receptacle (1, 100, 101, 102, 103) for storing waste (9), the receptacle being of constant section and including a waste admission opening (8, 81); and
· a piston (12, 120) capable of sliding in the receptacle along walls (2, 196, 200, 201) generated by the constant section over a determined length, said piston (12, 120) being in substantially leaktight connection with said walls (2, 196, 200, 201);
the device being **characterized in that** it includes a cup (6, 61, 170) for receiving a liquid (16), said cup (6, 61, 170) being in air-flow communication firstly with the receptacle (1, 100, 101, 102, 103) and secondly with the outside via a valve (15, 150).

2. A waste compression device according to the preceding claim, **characterized in that** the cup (6, 61) is situated remote from the piston (12).

3. A waste compression device according to either preceding claim, **characterized in that** the constant section of the receptacle (1, 100, 101, 102, 103) extends substantially vertically, the receptacle being disposed substantially vertically on the cup (6, 61).

4. A waste compression device according to the preceding claim, **characterized in that** the cup (6, 61) includes means for guiding the vertical walls of the receptacle to enable it to be put accurately into place in said cup.

5. A waste compression device according to the preceding claim, **characterized in that** the guide means are constituted by vertical walls (4, 40) including at least one opening (21, 22) in communication with at least one opening formed in the receptacle.

6. A waste compression device according to the preceding claim, **characterized in that** the bottom portion of the vertical wall (196) is crenellated.

7. A waste compression device according to claim 5 or claim 6, **characterized in that** the cup (6, 61) constitutes the bottom of the receptacle (1, 100, 101, 102, 103) for storing waste (9).

8. A waste compression device according to any one of claims 1 to 6, **characterized in that** the bottom portion of the storage receptacle (1, 100, 101, 102, 103) comprises a horizontal portion that is pierced by orifices.

9. A waste compression device according to any one of claims 1 to 8, **characterized in that** the receptacle (1, 100, 101, 102, 103) is cylindrical and includes at least one sealing gasket (14, 140) disposed between the piston (12, 120) and the vertical walls of the receptacle (1, 100, 101, 102, 103).

10. A waste compression device according to any one of claims 1 to 9, **characterized in that** the piston (12, 120) includes a control member (10) accessible to the user and connected to the piston (12, 120) through a receptacle cover that is arranged for this purpose.

11. A waste compression device according to any one of claims 1 to 10, **characterized in that** the piston (12, 120) includes a device for spraying liquid (6) into the receptacle.

12. A waste compression device according to the preceding claim, **characterized in that** the liquid spray device (6) includes a liquid feed circuit (18) leading to orifices (20) regularly distributed over and opening out into the face of the piston (12, 120) that faces towards the waste (9) to be compressed.

13. A waste compression device according to the preceding claim, **characterized in that** the spraying of liquid (6) is controlled by the user.

14. A waste compression device according to claim 12, **characterized in that** the spraying of liquid (6) is controlled automatically by the movement of the piston (12, 120).

15. A waste compression device according to claim 12, **characterized in that** the operations of spraying liquid (6) and compressing waste (9) are automatic.

16. A waste compression device according to any preceding claim, **characterized in that** the liquid (9) is associated with a substance that gels or solidifies either over time, or on contact with air, or with heat, or with light.

17. A waste compression device according to any preceding claim, **characterized in that** the liquid (9) used is water.

18. A waste compression device according to the preceding claim, **characterized in that** it contains bleach or a disinfectant as an additive.

19. A waste compression device according to any preceding claim, **characterized in that** it is associated with means for ejecting waste in the form of agglomerated waste (17).

20. A waste compression device according to any preceding claim, **characterized in that** it is disposed in the circuit for collecting waste separated by a cyclone or inertial type device (30).

21. A waste compression device according to any one of claims 1 to 19, **characterized in that** the walls (200, 201) of the receptacle (102, 103) are constituted at least in part by a filter (50, 501).

22. A waste compression device according to the preceding claim, **characterized in that** the walls are constituted by a porous plastics medium having an expanded PTFE film deposited thereon.

## Patentansprüche

1. Vorrichtung zum Verdichten von in einem Staubsauger angesaugten und vom Ansaugstrom abgeschiedenen Abfällen, mit:
- einem Behälter (1, 100, 101, 102, 103) zum Lagern der Abfälle (9) mit einem konstanten Querschnitt, der eine Öffnung (8, 81) für den Eintritt der Abfälle (9) aufweist,
- einem Kolben (12, 120), der im Behälter entlang der durch den konstanten Querschnitt auf einer vorgegebenen Länge erzeugten Wände (2, 196, 200, 201) gleiten kann, wobei der Kolben (12, 120) mit den Wänden (2, 196, 200, 201) in im Wesentlichen dichter Verbindung steht,
**dadurch gekennzeichnet, dass** die Vorrichtung eine Schale (6, 61, 170) zum Aufnehmen von Flüssigkeit (16) aufweist, wobei die Schale (6, 61, 170) einerseits mit dem Behälter (1, 100, 101, 102, 103) und andererseits mit dem Außenraum über ein Ventil (15, 150) in Luftverbindung steht.

2. Vorrichtung zum Verdichten von Abfällen nach dem vorhergehenden Anspruch, **dadurch gekennzeichnet, dass** die Schale (6, 61) dem Kolben (12) gegenüberliegt.

3. Vorrichtung zum Verdichten von Abfällen nach einem der vorhergehenden Ansprüche, **dadurch gekennzeichnet, dass** der konstante Querschnitt des Behälters (1, 100, 101, 102, 103) sich im Wesentlichen senkrecht erstreckt, wobei der Behälter im Wesentlichen senkrecht auf der Schale (6, 61) angeordnet ist.

4. Vorrichtung zum Verdichten von Abfällen nach dem vorhergehenden Anspruch, **dadurch gekennzeichnet, dass** die Schale (6, 61) Mittel zum Führen der senkrechten Wände des Behälters aufweist, damit sie in die Schale genau eingesetzt wird.

5. Vorrichtung zum Verdichten von Abfällen nach dem vorhergehenden Anspruch, **dadurch gekennzeichnet, dass** die Führungsmittel aus senkrechten Wänden (4, 40) bestehen, die mindestens eine Öffnung (21, 22) aufweisen, die mit mindestens einer im Behälter ausgebildeten Öffnung verbunden ist.

6. Vorrichtung zum Verdichten von Abfällen nach dem vorhergehenden Anspruch, **dadurch gekennzeichnet, dass** der untere Teil der senkrechten Wand (196) gezackt ist.

7. Vorrichtung zum Verdichten von Abfällen nach einem der Ansprüche 5 oder 6, **dadurch gekennzeichnet, dass** die Schale (6, 61) den Boden des Behälters (1, 101, 102, 103) zum Lagern der Abfälle (9) bildet.

8. Vorrichtung zum Verdichten von Abfällen nach einem der Ansprüche 1 bis 6, **dadurch gekennzeichnet, dass** der untere Teil des Lagerbehälters (1, 101, 102, 103) einen mit Öffnungen durchbohrten waagrechten Teil aufweist.

9. Vorrichtung zum Verdichten von Abfällen nach einem der Ansprüche 1 bis 8, **dadurch gekennzeichnet, dass** der Behälter (1, 100, 101, 102, 103) zylindrisch ist und mindestens eine Dichtung (14, 140) aufweist, die zwischen dem Kolben (12, 120) und den senkrechten Wände des Behälters (1, 100, 101, 102, 103) angeordnet ist.

10. Vorrichtung zum Verdichten von Abfällen nach einem der Ansprüche 1 bis 9, **dadurch gekennzeichnet, dass** der Kolben (12, 120) ein Steuerorgan (10) aufweist, das dem Benutzer zugänglich und mit dem Kolben (12, 120) durch einen zu diesem Zweck ausgebildeten Behälterdeckel hindurch verbunden ist.

11. Vorrichtung zum Verdichten von Abfällen nach einem der Ansprüche 1 bis 10, **dadurch gekennzeichnet, dass** der Kolben (12, 120) eine Vorrichtung zum Spritzen von Flüssigkeit (6) in den Behälter aufweist.

12. Vorrichtung zum Verdichten von Abfällen nach dem vorhergehenden Anspruch, **dadurch gekennzeichnet, dass** die Vorrichtung zum Spritzen von Flüssigkeit (6) einen Kreis (18) zum Führen von Flüssigkeit bis zu den regelmäßig verteilten Öffnungen (20) aufweist, welche auf der Seite des Kolbens (12, 120) münden, die gegenüber der zu verdichtenden Abfälle (9) angeordnet ist.

13. Vorrichtung zum Verdichten von Abfällen nach dem vorhergehenden Anspruch, **dadurch gekennzeichnet, dass** das Spritzen von Flüssigkeit (6) vom Benutzer gesteuert ist.

14. Vorrichtung zum Verdichten von Abfällen nach Anspruch 12, **dadurch gekennzeichnet, dass** das Spritzen von Flüssigkeit (6) durch die Bewegung des Kolbens (12, 120) automatisch gesteuert ist.

15. Vorrichtung zum Verdichten von Abfällen nach Anspruch 12, **dadurch gekennzeichnet, dass** die Vorgänge des Spritzens von Flüssigkeit (6) und des Verdichtens der Abfälle (9) automatisch erfolgen.

16. Vorrichtung zum Verdichten von Abfällen nach einem der vorhergehenden Ansprüche, **dadurch gekennzeichnet, dass** ein Geliermittel oder ein Mittel, das entweder mit der Zeit oder an der Luft oder am Licht sich verfestigt, der Flüssigkeit zugeordnet ist.

17. Vorrichtung zum Verdichten von Abfällen nach einem der vorhergehenden Ansprüche, **dadurch gekennzeichnet, dass** die verwendete Flüssigkeit (9) Wasser ist.

18. Vorrichtung zum Verdichten von Abfällen nach einem der vorhergehenden Ansprüche, **dadurch gekennzeichnet, dass** sie als Zusatzmittel Javellauge oder ein Desinfektionsmittel enthält.

19. Vorrichtung zum Verdichten von Abfällen nach einem der vorhergehenden Ansprüche, **dadurch gekennzeichnet, dass** sie Mitteln zum Auswerfen der Abfälle in der Form von Abfallagglomeraten (17) zugeordnet ist.

20. Vorrichtung zum Verdichten von Abfällen nach einem der vorhergehenden Ansprüche, **dadurch gekennzeichnet, dass** sie im Kreis zum Sammeln der Abfälle angeordnet ist, die mittels einer Vorrichtung vom Typ Zyklon- oder Trägheitsvorrichtung (30) abgeschieden sind.

21. Vorrichtung zum Verdichten von Abfällen nach einem der Ansprüche 1 bis 19, **dadurch gekennzeichnet, dass** die Wände (200, 201) des Behälters (102, 103) mindestens teilweise aus einem Filter (50, 501) bestehen.

22. Vorrichtung zum Verdichten von Abfällen nach dem vorhergehenden Anspruch, **dadurch gekennzeichnet, dass** die Wände aus einem porösen Kunststoffträger bestehen, auf welchem ein geschäumter PTFE-Film aufgetragen ist.
